# EUROPÄISCHE PATENTSCHRIFT

(11) **EP 1 238 609 B1**
(45) Veröffentlichungstag und Bekanntmachung des Hinweises auf die Patenterteilung: **27.07.2005**
(21) Anmeldenummer: 02004752.8
(22) Anmeldetag: 01.03.2002
(51) Int. Cl.: A47G 25/28, A47G 25/50

(54) **Verbindungselement**
Connecting element
Elément de connection

(30) Priorität: 05.03.2001 DE 20103799 U
(43) Veröffentlichungstag der Anmeldung: 11.09.2002
(73) Patentinhaber: Karner Europe GmbH, 85521 Ottobrunn (DE)
(72) Erfinder: Wegscheider, Gustav, 90513 Zirndorf-Weiherhof (DE); Lutz, Andreas, 97828 Marktheidenfeld (DE)
(74) Vertreter: Hofstetter, Alfons J., Dr.rer.nat.

(56) Entgegenhaltungen:
- WO-A-93/11687
- DE-U- 8 713 763
- GB-A- 2 306 311
- US-A- 4 046 293

## Beschreibung

Die vorliegende Erfindung betrifft ein Verbindungselement zur Verbindung eines Kleiderbügelkörpers mit mindestens einem weiteren Kleiderbügelelement, wobei das Verbindungselement jeweils in eine am oder im Kleiderbügelkörper ausgebildete Buchse einsteckbar ist und das Verbindungselement einen Elementkörper zur Einführung in die Buchse aufweist, wobei an dem Elementkörper in Einführrichtung eine Rastvorrichtung ausgebildet ist, die bei Einführung des Verbindungselementes in die Buchse in einer Ausnehmung oder Öffnung der Buchse lösbar einrastet.

Derartige Verbindungselemente sind aus der US-A-4046293 bekannt. Die Verwendungsmöglichkeiten der mit diesen Verbindungselementen bestückten Kleiderbügel sind jedoch beschränkt. Des weiteren beschreibt das europäische Patent EP-B1- 0619714 eine Vorrichtung zur starren Verbindung von zwei Teilen eines Kleiderbügels. Dabei wird ein Bolzen eines Teiles in eine Buchse des anderen Teiles eingeschoben, wobei der Bolzen dauerhaft in der Buchse festgekeilt wird. Nachteilig an den letztgenannten Verbindungselementen ist jedoch, daß die Verbindung nicht mehr lösbar ist. Dies hat zufolge, daß eine Umkonfigurierung des Kleiderbügels nach Befestigung der Teile mit den bekannten Verbindungselementen nicht mehr möglich ist. Die Wiederverwendung von Kleiderbügeln spielt aber eine immer größere Rolle, insbesondere aus Gründen der Materialersparnis und des Umweltschutzes.

Es ist daher Aufgabe der vorliegenden Erfindung ein gattungsgemäßes Verbindungselement bereitzustellen, welches erweiterte Einsatzmöglichkeiten aufweist.

Gelöst wird diese Aufgabe durch ein Verbindungselement mit den Merkmalen des Anspruches 1.

Vorteilhafte Ausgestaltungen sind in den Unteransprüchen beschrieben.

Ein erfindungsgemäßes Verbindungselement zur Verbindung eines Kleiderbügelkörpers mit mindestens einem weiteren Kleiderbügelelement weist einen Elementkörper zur Einführung in eine in oder am Kleiderbügelkörper ausgebildete Buchse auf, wobei an dem Elementkörper in Einführrichtung eine Rastvorrichtung ausgebildet ist, die bei Einführung des Verbindungselementes in die Buchse in einer Ausnehmung oder Öffnung der Buchse lösbar einrastet. Des weiteren weist das Verbindungselement an dem der Rastvorrichtung gegenüberliegenden Ende ein hakenförmiges Element auf, wobei an dem hakenförmigen Element ein Verbindungsbolzen einstückig angeformt ist und der Verbindungsbolzen in einen Hosensteg zur Verbindung mit diesem einführbar ausgebildet ist. Dadurch ist einerseits gewährleistet, daß mittels des erfindungsgemäßen Verbindungselementes eine sichere aber dennoch lösbare Verbindung von Kleiderbügelelementen mit dem Kleiderbügelkörper entsteht. Zudem ist es möglich, Kleiderbügel nachträglich zu bestücken, falls dies erforderlich ist. Durch die vielseitige Verwendbarkeit und die mannigfaltigen Verwendungsmöglichkeiten des Verbindungselementes ergibt sich zudem eine deutliche Materialersparnis. Zudem sind die mit dem erfindungsgemäßen Verbindungselement ausgestatteten Kleiderbügel recyclingfähig und somit umweltschonend. Das hakenförmige Element dient z.B. zur Aufnahme von Kleidungsstücken, insbesondere von Bühnenkleidungsstücken, Aufhängvorrichtungen von Kleidungsstücken oder ähnlichem. Mittels des einstückig angeformten Verbindungsbolzen kann der Hosensteg zur Verbindung mit dem hakenförmigen Element eingeführt werden. Ein vielseitige Verwendung des Kleiderbügels ist damit gewährleistet. Der Verbindungsbolzen kann dabei eine Rastvorrichtung zur Verrastung mit dem Hosensteg aufweisen.

In einer weiteren vorteilhaften Ausgestaltung des erfindungsgemäßen Verbindungselementes besteht die Rastvorrichtung des Verbindungselementes aus einer gebogenen, federnden Lasche mit einer Rastnase. Eine derartige Ausgestaltung der Rastvorrichtung des Verbindungselementes gewährleistet einerseits einen sicheren Halt des Verbindungselementes innerhalb der Buchse des Kleiderbügelkörpers und gewährt andererseits die leichte Lösbarkeit der Verbindung, wenn dies gewünscht ist. Die Rastnase ragt dabei in die Ausnehmung oder Öffnung der Buchse und ist zur Lösung der Verbindung leicht zugänglich.

Weitere Einzelheiten, Merkmale und Vorteile der Erfindung ergeben sich aus den in den folgenden Figuren dargestellten und beschriebenen Ausführungsbeispielen:

Es zeigen
- Figur 1: eine schematisch dargestellte Seitenansicht eines Kleiderbügels mit einem erfindungsgemäßen Verbindungselement gemäß einer ersten Ausführungsform;
- Figur 2: eine schematisch dargestellte Seitenansicht eines erfindungsgemäßen Verbindungselementes gemäß einer zweiten Ausführungsform;
- Figur 3: eine perspektivische Ansicht eines erfindungsgemäßen Verbindungselementes gemäß einer dritten Ausführungsform.

Figur 1 zeigt in einer schematisch dargestellten Seitenansicht einen Kleiderbügel 12 mit einem Kleiderbügelkörper 14 und zwei jeweils von der Mitte des Kleiderbügelkörpers 14 abgehende Kleiderbügelarme 16. Im Bereich der Enden 26 der Kleiderbügelarme 16 ist innerhalb des Kleiderbügelkörpers 14 eine Buchse 18 ausgebildet. Man erkennt, daß ein Verbindungselement 10 in die Buchse 18 einsteckbar ist. Dabei weist das Verbindungselement 10 einen Elementkörper 30 zur Einführung in die Buchse 18 auf. An dem Elementkörper 30 ist in Einführrichtung eine Rastvorrichtung 34 ausgebildet, die bei Einführung des Verbindungselementes 10 in die Buchse 18 in der Öffnung 36 der Buchse 18 lösbar einrastet. Des weiteren erkennt man, daß die Rastvorrichtung 34 aus einer gebogenen, federnden Lasche 28 mit einer Rastnase 38 besteht. Die Rastnase 38 ragt dabei in die Öffnung 36 der Buchse 18 und ist von außen zugänglich und damit betätigbar.

Des weiteren erkennt man, daß das Verbindungselement 10 an dem der Rastvorrichtung gegenüberliegenden Ende ein weiteres Kleiderbügelelement 20, nämlich ein hakenförmiges Element 22 aufweist. In dem dargestellten Ausführungsbeispiel ist an das hakenförmige Element 22 ein Hosensteg 24 einstückig angeformt.

Figur 2 zeigt ein weiteres Ausführungsbeispiel des Verbindungselementes 10. Man erkennt, daß die Rastvorrichtung 34 aus einer gebogenen, federnden Lasche 28 mit der Rastnase 38 besteht. Das dargestellte Verbindungselement weist als weiteres Kleiderbügelelement 20 ein hakenförmiges Element 22 auf.

In einem weiteren, in Figur 3 dargestellten Ausführungsbeispiel weist das Verbindungselement 10 an dem der Rastvorrichtung 34 gegenüberliegenden Ende ein hakenförmiges Ende auf, wobei an dem hakenförmigen Element 22 ein Verbindungsbolzen 40 einstückig angeformt ist. Man erkennt, daß der Verbindungsbolzen 40 in einen Hosensteg 24 zur Verbindung mit diesem einführbar ausgebildet ist. Üblicherweise weist der Verbindungsbolzen 40 ebenfalls eine Rastvorrichtung zur Verrastung mit dem Hosensteg 24 auf. Diese Rastvorrichtung kann ebenfalls lösbar ausgebildet sein.

Üblicherweise besteht das Verbindungselement 10 aus Kunststoff. Es ist aber auch möglich, daß verschiedene Materialien wie z.B. eine Kombination aus Kunststoff und Metall oder einer Metallegierung verwendet werden.

## Patentansprüche

1. Verbindungselement zur Verbindung eines Kleiderbügelkörpers (14) mit mindestens einem weiteren Kleiderbügelelement (20), wobei das Verbindungselement (10) jeweils in eine am oder im Kleiderbügelkörper (14) ausgebildete Buchse (18) einsteckbar ist und das Verbindungselement (10) einen Elementkörper (30) zur Einführung in die Buchse (18) aufweist, wobei an dem Elementkörper (30) in Einführrichtung eine Rastvorrichtung (34) ausgebildet ist, die bei Einführung des Verbindungselementes (10) in die Buchse (18) in einer Ausnehmung oder Öffnung (36) der Buchse (18) lösbar einrastet,
**dadurch gekennzeichnet,**
**daß** das Verbindungselement (10) an dem der Rastvorrichtung (34) gegenüberliegenden Ende ein hakenförmiges Element (22) aufweist, wobei an dem hakenförmigen Element (22) ein Verbindungsbolzen (40) einstückig angeformt ist und der Verbindungsbolzen (40) in einen Hosensteg (24) zur Verbindung mit diesem einführbar ausgebildet ist.

2. Verbindungselement nach Anspruch 1,
**dadurch gekennzeichnet,**
**daß** die Rastvorrichtung (34) aus einer gebogenen, federnden Lasche (28) mit einer Rastnase (38) besteht.

3. Verbindungselement nach Anspruch 1,
**dadurch gekennzeichnet,**
**daß** der Verbindungsbolzen (40) eine Rastvorrichtung zur Verrastung mit dem Hosensteg (24) aufweist.

4. Verbindungselement nach einem der vorhergehenden Ansprüche,
**dadurch gekennzeichnet,**
**daß** Verbindungselement (10) aus Kunststoff besteht.

## Claims

1. Connection element for connecting a garment hanger body (14) with at least one further garment hanger element (20), wherein the connection element (10) can be plugged into a socket (18) formed on or in said garment hanger body (14), respectively, and said connection element (10) exhibits an element body (30) for insertion into said socket (18), wherein a snap-in means (34) is formed on said element body (30) in the direction of insertion which releasably snaps into a recess or aperture (36) of said socket (18) upon insertion of said connection element (10) into said socket (18),
**characterized in that**
said connection element (10) has a hook-shaped element (22) at the end opposite the snap-in means (34), wherein on the hook-shaped element (22) a connection bar (40) is formed as a single piece therewith and said connection bar (40) is designed to be releasably insertable into a trouser rib (24) for connection therewith.

2. Connection element according to claim 1,
**characterized in that**
the snap-in means (34) consists of a bent, resilient strap (28) with a snap-in lug (38).

3. Connection element according to claim 1,
**characterized in that**
said connection bar (40) exhibits a snap-in means for interlocking with the trouser rib (24).

4. Connection element according to one of the preceding claims,
**characterized in that**
said connection element (10) consists of plastic.

## Revendications

1. Élément de liaison pour relier un corps de cintre à vêtements (14) à au moins un autre élément de cintre à vêtements (20), l'élément de liaison (10) pouvant chaque fois s'enficher dans une douille (18) formée sur ou présente dans le corps de cintre à vêtements (14) et l'élément de liaison (10) présentant un corps d'élément (30) pour introduction dans la douille (18), un dispositif d'encliquetage (34) étant formé dans le sens d'introduction sur le corps d'élément (30), qui s'encliquette de façon amovible dans un creux ou une ouverture (36) dans la douille (18) lors de l'introduction de l'élément de liaison (10) dans la douille (18),
**caractérisé en ce que**
l'élément de liaison (10) présente en l'extrémité située en face du dispositif d'encliquetage (34), un élément en forme de crochet (22), un goujon de liaison (40) étant formé de manière monobloc sur l'élément en forme de crochet (22) et le goujon de liaison (40) étant constitué de façon à être introductible dans une entretoise tubulaire (24) pour liaison avec celle-ci.

2. Élément de liaison selon la revendication 1,
**caractérisé en ce que**
le dispositif d'encliquetage (34) se constitue d'une attache (28) élastique pliée, comportant un nez d'encliquetage (38).

3. Élément de liaison selon la revendication 1,
**caractérisé en ce que**
le goujon de liaison (40) présente un dispositif d'encliquetage pour encliquetage avec l'entretoise tubulaire (24).

4. Élément de liaison selon l'une quelconque des revendications précédentes,
**caractérisé en ce que**
l'élément de liaison (10) est en matière synthétique.
